# EUROPÄISCHE PATENTSCHRIFT

(11) **EP 0 576 479 B1**
(45) Veröffentlichungstag und Bekanntmachung des Hinweises auf die Patenterteilung: **02.08.1995**
(21) Anmeldenummer: 92906453.3
(22) Anmeldetag: 12.03.1992
(51) Int. Cl.: C11D 3/12, C11D 1/72

(54) **FLÜSSIGES ODER PASTENFÖRMIGES WASCHMITTEL**
LIQUID OR PASTE-LIKE WASHING PRODUCT
PRODUIT DE LAVAGE LIQUIDE OU PATEUX

(30) Priorität: 21.03.1991 DE 4109247
(43) Veröffentlichungstag der Anmeldung: 05.01.1994
(73) Patentinhaber: Henkel Kommanditgesellschaft auf Aktien, 40191 Düsseldorf (DE)
(72) Erfinder: BLUM, Helmut, D-4000 Düsseldorf 13 (DE); HACHGENEI, Johannes, D-4000 Düsseldorf 13 (DE); SCHWADTKE, Karl, D-5090 Leverkusen 3 (DE); Erpenbach, Siglinde (Früher Hemmann), D-40667 Meerbusch (DE)
(86) Internationale Anmeldenummer: EP9200545
(87) Internationale Veröffentlichungsnummer: WO9216608

(56) Entgegenhaltungen:
- EP-A- 0 244 796
- EP-A- 0 263 520
- EP-A- 0 337 217
- EP-A- 0 395 976
- US-A- 4 409 136

## Beschreibung

Die vorliegende Erfindung betrifft flüssige bis pastenförmige Waschmittel, die Silikate und nichtionische Tenside enthalten.

Seit langer Zeit ist man bemüht, die früher in nahezu allen Waschmitteln als Gerüstsubstanzen (Builder) enthaltenen Phosphate durch andere gleichwirkende Stoffe zu ersetzen, da Phosphate für die Eutrophierung von Oberflächengewässern verantwortlich sein können. Obwohl mit den Zeolithen in den 70iger Jahren Austauschstoffe gefunden wurden, die praktisch alle Ansprüche an derartige Substanzen befriedigten, so daß sie inzwischen die Phosphate weitgehend aus Waschmitteln verdrängt haben, ist man auch weiterhin bemüht, alternative Austauschstoffe für Phosphat zu finden. Ein Vorschlag aus jüngerer Zeit betrifft kristalline, schichtförmige Natriumsilikate der allgemeinen Formel NaMSiₓO₂ₓ₊₁.yH₂O, in der M Natrium oder Wasserstoff, x eine Zahl von 1,9 bis 4 und y eine Zahl von 0 bis 20 bedeuten (EP 164 514, EP 337 217 und EP 337 219). Schichtsilikate dieser allgemeinen Formel, in der x vorzugsweise eine Zahl von 1,5 bis 4 und y kleiner als 2x bedeuten, werden gemäß EP 263 520 in einem Waschmittel zusammen mit polyoxyethylierten, langkettigen Alkoholen eingesetzt. Im Unterschied zu amorphen Silikaten, die schon immer in Waschmitteln, zum Teil allein oder auch neben Phosphat, verwendet wurden, besitzen diese dort vorgestellten kristallinen, schichtförmigen Silikate ein ausgeprägtes Bindevermögen für Calcium- und Magnesiumionen. Sie wurden deshalb in den oben genannten Patentanmeldungen für den Einsatz zur Wasserenthärtung und als Bestandteile von festen Waschmitteln vorgeschlagen.

Von diesen kristallinen, schichtförmigen Silikaten war allerdings auch bekannt, daß sie in Gegenwart von polaren, protischen Flüssigkeiten unbeständig sind und sich in amorphe Silikate umwandeln. Mit dem Verlust der Schichtstruktur geht aber zwangsläufig ein Verlust an Calcium- und Magnesiumbindevermögen einher, so daß eine wesentliche Funktion, die ein Waschmittelbuilder aufweisen sollte, dann nicht mehr gegeben ist. Für den Einsatz in flüssigen oder pastenförmigen Waschmitteln schienen diese kristallinen, schichtförmigen Disilikate deshalb nicht in Betracht zukommen.

Überraschenderweise wurde jetzt gefunden, daß dieser Einsatz in flüssigen und pastösen Waschmitteln doch möglich ist, wenn diese Waschmittel eine flüssige Phase bestimmter Zusammensetzung enthalten und die kristallinen, schichtförmigen Disilikate in dieser flüssigen Phase zum überwiegenden Teil in suspendierter Form vorliegen.

Gegenstand der Erfindung sind flüssige bis pastöse Waschmittel, die kristallines, schichtförmiges Natriumsilikat der allgemeinen Formel NaMSiₓO2ₓ₊₁.yH₂O, in der M Natrium oder Wasserstoff, x eine Zahl von 1,9 bis 4 und y eine Zahl von 0 bis 20 bedeuten, enthalten, wobei dieses Silikat in einer flüssigen Phase suspendiert ist, die nichtionische Tenside, der Formel R-(O-CH₂-CH₂-)ₙ OH (I), in der R einen langkettigen primären oder sekundären Alkylrest mit 8 bis 20 C-Atomen und n eine Zahl zwischen 3 und 20 bedeuten, sowie gegebenenfalls organische Lösungsmittel aus der Gruppe der Glykole und Glykolether, und nicht mehr als 30 Gew.-%, bezogen auf das gesamte Mittel, an Wasser enthält. Besonders bevorzugt werden solche Mittel, in denen die flüssige Phase nicht mehr als 20 Gew.-%, insbesondere nicht mehr als 10 Gew. -% an Wasser enthält.

In den neuen Mitteln ist die Zersetzung der kristallinen, schichtförmigen Natriumsilikate soweit zurückgedrängt, daß sie innerhalb der für Waschmittel üblichen Lagerzeiten nicht mehr stört. Die Builderwirkung bleibt in der für den Waschvorgang notwendigen Höhe erhalten. Als weiterer Vorteil ist zu werten, daß sich anorganische Peroxide stabil in diese Waschmittel einarbeiten lassen.

Bei den erfindungsgemäß verwendeten kristallinen, schichtförmigen Natriumsilikaten kann es sich um natürlich vorkommende Mineralien, beispielsweise Kanemit, handeln. Bevorzugt werden aber synthetisch hergestellte, schichtförmige Silikate verwendet, die in verschiedenster Form in der Literatur beschrieben sind. Besonders bevorzugt werden die Silikate der Formel NaMSi₂O₅ · yH₂O, von denen wiederum die beta- und die delta-Modifikation des Na₂Si₂O₅ besonders bevorzugt sind. Die kristallinen, schichtförmigen Natriumsilikate sind in den flüssigen bis pastösen Waschmitteln vorzugsweise in Mengen zwischen 10 und 50 Gew.-% und insbesondere in Mengen zwischen 20 und 40 Gew.-%, bezogen auf das gesamte Mittel, enthalten. Vorzugsweise werden die kristallinen, schichtförmigen Natriumsilikate in den Mitteln in Form sehr kleiner Teilchen, die vorzugsweise kleiner als 100 »m, insbesondere kleiner als 30 »m sind, eingesetzt.

Die flüssige Phase, in der die kristallinen, schichtförmigen Natriumsilikate suspendiert sind, enthält als wesentliche Bestandteile nichtionische Tenside der Formel (I), sowie gegebenenfalls organische Lösungsmittel aus der Gruppe der Glykole und Glykoläther und bis zu 30 Gew.-%, bezogen auf das gesamte Mittel, an Wasser. Vorzugsweise liegt der Wassergehalt zwischen 0,5 und 20 Gew.-%, insbesondere nicht über 10 Gew.-% bezogen auf das gesamte Mittel. Dabei ist das Wasser, das in die Mittel in Form von Hydratwasser fester Salze oder in ähnlich gebundener Form eingebracht wird, mitzurechnen. Im übrigen wird die Zusammensetzung der flüssigen Phase vorzugsweise so gewählt, daß der Stockpunkt dieser Phase unterhalb von 15 °C, insbesondere unterhalb von 10 °C liegt. Diese Werte lassen sich ohne weiteres durch die Verwendung entsprechend flüssiger nichtionischer Tenside und/oder ausreichender Anteile an organischen Lösungsmitteln und/oder Wasser erreichen.

Bei den erfindungsgemäß brauchbaren nichtionischen Tensiden der Formel (I) handelt es sich um die Additionsprodukte aus 3 bis 20 Mol Ethylenoxid (EO) und langkettigen primären und sekundären Alkoholen mit 8 bis 20 C-Atomen, vorzugsweise 10 bis 18 C-Atomen. Vorzugsweise handelt es sich dabei um Additionsprodukte aus 4 bis 10 mol EO und 1 mol gesättigter oder ungesättigter Fettalkohole mit 12 bis 18 C-Atomen oder Oxoalkoholen dieser Kettenlänge. Beispiele für derartige Tenside sind Kokosalkohol C_{12/14} + 3 EO, Kokosalkohol C_{12/18} + 5 EO und Oleyl-Cetylalkohol + 10 EO, sowie Oxoalkohol C_{11/13} + 7 EO. Die nichtionischen Tenside der Formel (I) sind in den erfindungsgemäßen Mitteln vorzugsweise in Mengen zwischen 10 und 60 Gew.-%, insbesondere in Mengen zwischen 10 und 40 Gew.-% enthalten.

Als organische Lösungsmittel, die zusammen mit den nichtionischen Tensiden der Formel (I) und gegebenenfalls Wasser die flüssige Phase der erfindungsgemäßen Mittel bilden können, kommen in erster Linie wasserlösliche Glykole und Glykolether sowie Glycerin in Betracht; vorzugsweise werden keine anderen organischen Lösungsmittel zusätzlich verwendet. Bei den Glykolen handelt es sich vorzugsweise um solche mit 2 bis 6 C-Atomen im Molekül, sowie um die bei Raumtemperatur flüssigen Di- und Oligomeren von Propylenglykol und, vorzugsweise, Ethylenglykol. Bei den Glykolethern werden vorzugsweise die Monoether aus Methanol, Ethanol, Propanol oder Butanol und Mono-, Di- oder Triglykolen verwendet. Insbesondere enthalten die Ether nicht mehr als 10 C-Atome pro Molekül. Der Gehalt an organischen Lösungsmitteln beträgt vorzugsweise nicht mehr als 30 Gew.-%, insbesondere zwischen 0,5 und 10 Gew.-% bezogen auf das Waschmittel als Ganzes.

Eine weitere bevorzugte Komponente der erfindungsgemäßen flüssigen bis pastenförmigen Waschmittel sind anorganische Peroxide, die als Bleichmittel wirksam sind. Im einfachsten Falle kann an Stelle eines Teils des in der flüssigen Phase vorhandenen Wassers eine gewichtsgleiche Menge an Wasserstoffperoxid eingesetzt werden. Vorzugsweise werden aber feste anorganische Peroxide eingesetzt, die sich dann im Mittel überwiegend auch in ungelöster, d.h. suspendierter Form befinden. Ganz besonders bevorzugt werden Perborat-Tetrahydrat, Perborat-Monohydrat und das Addukt von H₂O₂ an Natriumcarbonat, das auch als Percarbonat bezeichnet wird. Die festen anorganischen Peroxide werden wie die kristallinen, schichtförmigen Natriumsilikate in den Mitteln vorzugsweise in sehr feinteiliger Form eingesetzt. Ihr Gehalt in den erfindungsgemäßen Mitteln kann bis zu 30 Gew.-% betragen, vorzugsweise liegt er zwischen 5 und 30 Gew.-% und insbesondere zwischen 10 und 25 Gew.-%.

Außer den bereits genannten Bestandteilen können die erfindungsgemäßen Waschmittel weitere Wirkstoffe und Hilfsstoffe enthalten, wie sie in flüssigen und pastösen Waschmitteln gebräuchlich sind, sofern diese weiteren Inhaltsstoffe die Stabilität der Mittel nicht beeinträchtigen. Als derartige Bestandteile sind in erster Linie folgende zu nennen: Tenside anderer Typen, insbesondere nichtionische und anionische Tenside, weitere organische oder anorganische Gerüstsubstanzen und Sequestriermittel, Schaumregulatoren, Vergrauungsinhibitoren und Bleichaktivatoren. Weitere Beispiele derartiger Hilfs- und Zusatzstoffe sind optische Aufheller, Waschkraftverstärker, Enzyme, Farbstoffe, Parfüme, anorganische Salze und Konservierungsmittel. Der Gesamtgehalt der vorgenannten Wirk- und Hilfsstoffe beträgt in den erfindungsgemäßen Mitteln im allgemeinen nicht mehr als 50 Gew.-%, vorzugweise zwischen 0,5 und 20 Gew.-%, wobei die einzelnen Komponenten gelöst oder suspendiert in den Mitteln vorliegen können.

Als weitere nichtionische Tenside sind in erster Linie die Additionsprodukte von Ethylenoxid an Polypropylenoxid oder an Fettsäuren, Fettsäureamide oder Alkylphenole mit 12 bis 18 C-Atomen, sowie die Alkylglykoside, beispielsweise die aus Glukose und langkettigen primären Alkoholen zugänglich Alkylglukoside bzw. Alkylpolyglukoside zu nennen. Vorzugsweise enthalten diese Alkylglukoside 10 bis 14 C-Atome im Alkoholteil und 1 bis 3 Glukoseeinheiten pro Molekül. Auch nichtionische Tenside vom Typ der Aminoxide, beispielsweise N-Kokosalkyl-N,N-dimethylaminoxid und N-Talgalkyl-N,N-dihydroxiethylaminoxid, und der Fettsäurealkanolamide können geeignet sein. Die Menge dieser nichtionischen Tenside beträgt im allgemeinen nicht mehr als die der nichtionischen Tenside der Formel (I), vorzugsweise nicht mehr als die Hälfte davon.

Geeignete synthetische anionische Tenside sind insbesondere solche vom Typ der Sulfonate und Sulfate. Als Tenside vom Sulfonattyp kommen Alkylbenzolsulfonate mit einem C₉-₁₅-Alkylrest, Olefinsulfonate, d.h. Gemische aus Alken- und Hydroxialkansulfonaten, sowie Disulfonaten, wie man sie beispielsweise aus C₁₂-₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in betracht. Geeignet sind auch die Alkansulfonate, die aus C₁₂-C₁₈-Alkanen durch Sulfochlorierung oder Sulfoxidation und anschließende Hydrolyse bzw. Neutralisation oder durch Bisulfitaddition an Olefine erhältlich sind, sowie die Ester von α-Sulfofettsäuren, wie z. B. die α-sulfonierten Methyl- oder Ethylester der hydrierten Kokos-, Palmkern- oder Talgfettsäuren. Geeignete Tenside vom Sulfattyp sind die Schwefelsäuremonoester von primären Alkoholen natürlichen oder synthetischen Ursprungs, d. h. von Fettalkoholen wie z.B. Kokosfett-, Talgfett-, Oleyl-, Lauryl-, Myristyl-, Palmityl- oder Stearylalkohol oder den C₁₀-C₂₀-Oxoalkoholen oder sekundären Alkoholen dieser Kettenlänge. Auch die Schwefelsäuremonoester der mit 1 bis 6 mol EO ethoxylierten aliphatischen primären Alkohole bzw. ethoxylierten sekundären Alkoholen sind geeignet. Ferner eignen sich sulfatierte Fettsäurealkanolamide und sulfatierte Fettsäuremonoglyceride. Als anionische Tenside auf natürlicher Rohstoffbasis sind insbesondere die waschaktiven Seifen, d.h. die Salze der C₁₂₋C₁₈-Fettsäuren zu nennen. Die anionischen Tenside liegen in den erfindungsgemäßen Mitteln vorzugsweise in Form ihrer Natriumsalze oder in Form der löslichen Salze mit organischen Basen, insbesondere Mono-, Di- und Triethanolamin vor. Die Menge der anionischen Tenside ist in den erfindungsgemäßen Mitteln vorzugsweise nicht größer als die Menge der nichtionischen Tenside insgesamt, insbesondere beträgt sie weniger als die Hälfte der nichtionischen Tenside. Ein bevorzugter Gehalt liegt zwischen 5 und 20 Gew.-%, bezogen auf das gesamte Mittel.

Als kationische Tenside sind insbesondere die quartären Ammoniumverbindungen zu nennen, die am Stickstoff neben drei kürzeren Alkylresten mit jeweils nicht mehr als 2 C-Atomen einen langkettigen Alkylrest mit 10 bis 18 C-Atomen aufweisen. Dabei können zwei oder drei der kürzeren Alkylketten auch zu einem Ring, beispielsweise einem Pyridinring geschlossen sein. Beispiele derartiger Verbindungen sind N,N,N-Trimethyl-N-tetradecylammoniumchlorid und N,N-Dimethyl-N-hydroxyethyl-N-dodecylammoniumhydrogensulfat.

Bei den Betaintensiden handelt es sich vorwiegend um langkettige quartäre Ammoniumverbindungen, in denen einer der kürzeren Alkylsubstituenten eine anionische Gruppe, meist eine Carboxylgruppe, enthält. Ein Beispiel eines Betaintensids ist N,N-Dimethyl-N-kokosalkylaminoacetat.

Obwohl die erfindungsgemäßen Mittel vorzugsweise als Gerüstsubstanzen allein die kristallinen, schichtförmigen Natriumsilikate enthalten, können daneben in den Mitteln auch weitere organische und/oder anorganische, lösliche oder unlösliche Gerüstsubstanzen enthalten sein. Die Menge dieser zusätzlichen Gerüstsubstanzen liegt im allgemeinen nicht über der Menge an schichtförmigen Silikaten und beträgt vorzugsweise weniger als die Hälfte dieser Silikate; insbesondere liegt die Menge zwischen 0,1 und 5 Gew.-% bezogen auf das gesamte Mittel.

Als zusätzliche Gerüstsubstanz sind insbesondere die alkalisch reagierenden Salze, insbesondere Alkalisalze, die nicht nur Calciumionen auszufällen oder komplex zu binden vermögen, sondern möglichst auch mit den Tensiden eine synergistische Steigerung der Waschkraft bewirken und ein Schmutztragevermögen besitzen, zu erwähnen. Von den anorganischen Salzen sind die wasserlöslichen Alkalimeta- oder Alkalipolyphosphate, insbesondere das Pentanatriumtriphosphat, immer noch von Bedeutung. Zu den organischen Buildersubstanzen gehören Sequestiermittel vom Typ der Aminopolycarbonsäuren, wie z .B. Nitrilotriessigsäure, Ethylendiamintetraessigsäure, sowie höhere Homologe. Geeignete phosphorhaltige organische Komplexbildner sind die wasserlöslichen Salze der Alkanpolyphosphonsäuren, Amino- und Hydroxyalkanpolyphosphonsäuren und Phosphonopolycarbonsäuren, wie z. B. die Verbindungen Methandiphosphonsäure, Dimethylaminomethan-1,1-diphosphonsäure, Aminotrimethylenphosphonsäure, Ethylendiamintetramethylenphosphonsäure, Diethylentriaminpentamethylenphosphonsäure, 1-Hydroxyethan-1,1-diphosphonsäure, 2-Phosphonobutan-1,2,4-tricarbonsäure. Diese Sequestriermittel können auch in kleineren Mengen als Stabilisatoren für Perverbindungen enthalten sein. Unter den organischen Gerüstsubstanzen sind die N- und P-freien, mit Calciumionen Komplexsalze bildenden Polycarbonsäuren von besonderer Bedeutung. Dazu gehören niedermolekulare Verbindungen, wie z. B. Citronensäure, 2,2'-Oxydibernsteinsäure oder Carboxymethyloxybernsteinsäure, und polymere Polycarbonsäuren mit einem Molekulargewicht von 350 bis etwa 1 500 000 in Form der wasserlöslichen Salze. Besonders bevorzugte polymere Polycarboxylate haben ein Molekulargewicht im Bereich von 500 bis 175 000, und insbesondere im Bereich von 10 000 bis 100 000. Dazu gehören Verbindungen, wie z. B. Polyacrylsäure, Poly-alphahydoxyacrylsäure und Polymaleinsäure, sowie die Copoymerisate der entsprechenden monomeren Carbonsäuren untereinander, beispielsweise aus Acrylsäure und Maleinsäure, oder mit anderen ethylenisch ungesättigten Verbindungen, wie z. B. mit Vinylmethylether. Daneben sind auch die wasserlöslichen Salze der Polyglyoxylsäure zu erwähnen.

Als wasserunlösliche anorganische Gerüstsubstanzen kommen vor allem die in der deutschen Patentanmeldung DE 24 12 837 als Phosphatsubstitute für Wasch- und Reinigungsmittel näher beschriebenen feinteiligen synthetischen, gebundenes Wasser enthaltenden Natriumalumosilikate vom Zeolith-A-Typ in Betracht. Die kationenaustauschenden Natriumalumosilikate kommen in der üblichen hydratisierten, feinkristallinen Form zum Einsatz, d. h. sie weisen praktisch keine Teilchen größer als 30 »m auf und bestehen vorzugsweise zu wenigstens 80 % aus Teilchen einer Größe von weniger als 10 »m. Ihr Calciumbindevermögen, das nach den Angaben der DE 24 12 837 bestimmt wird, liegt im Bereich von 100 bis 200 mg CaO/g. Brauchbar ist insbesondere der Zeolith NaA, ferner auch der Zeolith NaX und Mischungen aus NaA und NaX. Vorzugsweise werden die Zeolithe in den erfindungsgemäßen Mitteln aber nur dann eingesetzt, wenn keine anorganischen Peroxide, insbesondere Perborat, enthalten sind.

Geeignete anorganische, nicht komplexbildende Salze sind die - auch als "Waschalkalien" bezeichneten - Bicarbonate, Carbonate, Borate, Sulfate oder amorphen Silikate der Alkalien. Weitere Gerüstsubstanzen, die auch wegen ihrer hydrotropen Eigenschaften eingesetzt werden, sind die Salze der nicht kapillaraktiven, 2 bis 9 C-Atome enthaltenden Sulfonsäuren, Carbonsäuren und Sulfocarbonsäuren, beispielsweise die Alkalisalze der Alkan-, Benzol-, Toluol-, Xylol- oder Cumolsulfonsäuren, der Sulfobenzoesäuren, Sulfophthalsäure, Sulfoessigsäure, Sulfobernsteinsäure sowie die Salze der Essigsäure oder Milchsäure.

Als Schaumregulatoren sind beispielsweise die Salze von Fettsäuren mit 20 bis 24 C-Atomen oder langkettige N-Alkylaminotriazine mit im wesentlichen 8 bis 18 C-Atomen im Alkylrest oder aliphatische C₁₈-C₄₀-Ketone zu nennen. Bevorzugt werden Paraffin- und Siliconöldispersionen, die gegebenenfalls mit mikrofeiner Kieselsäure konfektioniert sein können. Der Gehalt kann, beispielsweise bei Seifen, bis zu 5 Gew.-% des gesamten Mittels betragen, bei den Paraffinen und Siliconölen üblicherweise wesentlich weniger, beispielsweise 0,05 bis 0,5 Gew.-%.

Als Vergrauungsinhibitoren sind vor allem Celluloseether, wie Carboxymethylcellulose, Methylcellulose, Hydroxyalkylcellulosen und Mischether, wie Methylhydroxyethylcellulose, Methylhydroxypropylcellulose und Methyl-Carboxymethylcellulose zu erwähnen, ferner Gemische verschiedener Celluloseether, insbesondere Gemische aus Carboxymethylcellulose und Methylcellulose.

Zur Stärkung der Bleichwirksamkeit der erfindungsgemäßen Mittel können diese neben anorganischem Peroxid Bleichaktivatoren enthalten. Es handelt sich dabei um Acylierungsmittel, die mit Wasserstoffperoxid in der Waschlauge zu Peroxicarbonsäuren bzw. deren Salzen reagieren. Beispiele gebräuchlicher Bleichaktivatoren sind Tetraacetylethylendiamin, Pentaacetylglucose und Diacetyldioxohexahydrotriazin. Neben N-Acylverbindungen und O-Acylverbindungen können auch Anhydride zum Einsatz kommen. Vorzugsweise werden solche Bleichaktivatoren verwendet, die im flüssigen Anteil des Waschmittels weitgehend ungelöst bleiben und deshalb überwiegend in suspendierter Form vorliegen. Die Mengen an Bleichaktivatoren beträgt vorzugsweise nicht mehr als 6 Gew.-%, insbesondere zwischen 2 und 5 Gew.-%, bezogen auf das gesamte Mittel.

Für Waschmittel besonders geeignete optische Aufheller sind Alkalisalze der 4,4-Bis-(2''-anilino-4''-morpholino-1,3,5-triazinyl-6''-amino)stilben-2,2'-disulfonsäure oder gleichartig aufgebaute Verbindungen, die anstelle der Morpholinogruppe eine Diethanolaminogruppe tragen. Weiterhin kommen Aufheller vom Typ der substituierten Diphenylstyryle in Frage, z. B. die Alkalisalze des 4,4'-Bis-(2-sulfostyryl)-diphenyls, 4,4'-Bis-(4-chlor-3-sulfostyryl)-diphenyls und 4-(4-Chlorstyryl-4'-(2-sulfostyryl)-diphenyls.

Bei Waschkraftverstärkern handelt es sich um polare langkettige Verbindungen, die selbst keine oberflächenaktiven Eigenschaften besitzen, aber in der Lage sind, die Reinigungswirkung der in den Waschmitteln enthaltenen Tenside zu erhöhen. Beispiele derartiger Verbindungen sind Kokosamin + 2 EO und die Additionsprodukte aus Glycerin und langkettigem α-Olefinepoxid.

Als Enzyme kommen solche aus der Klasse der Proteasen, Lipasen und Amylasen bzw. deren Gemische in Frage. Besonders geeignet sind aus Bakterienstämmen oder Pilzen, wie Bacillus subtilis, Bacillus licheniformis und Streptomyces griseus gewonnene enzymatische Wirkstoffe. Die Enzyme können in Hüllsubstanzen eingebettet sein, um sie gegen vorzeitige Zersetzung zu schützen.

Die Herstellung der erfindungsgemäßen Mittel bietet keine Schwierigkeiten. Sie erfolgt im einfachsten Falle durch Mischen sämtlicher Bestandteile, wobei man zweckmäßigerweise zunächst die Bestandteile, die später die flüssige Phase bilden, vormischt und dann die zu suspendierenden Bestandteile in diese Flüssigkeit einträgt und homogen damit vermischt. Vorzugsweise geht man bei den festen Bestandteilen des Mittels bereits von Teilchengrößen aus, wie sie später im fertigen Mittel vorliegen sollen, doch ist es auch möglich, die Größe der suspendierten festen Teilchen nachträglich durch Naßvermahlung des fertigen Mittels weiter zu verkleinern. Die Viskosität des fertigen Mittels hängt in erster Linie vom Verhältnis fest/flüssig im fertigen Mittel und von der Viskosität der flüssigen Phase ab. Diese wiederum läßt sich durch Wahl geeigneter Bestandteile in weiten Grenzen variieren. So kann beispielsweise durch Zusatz organischer Lösungsmittel die Viskosität erniedrigt und durch Zusatz verdickend wirkender Bestandteile, wie etwa Seifen, die Viskosität erhöht werden. Flüssige erfindungsgemäße Mittel haben vorzugsweise Viskositäten zwischen etwa 1 000 und etwa 5 000 mPas, insbesondere zwischen etwa 2 000 und etwa 4 000 mPas, wobei die Viskosität mit Hilfe eines Brookfield-Viskosimeters bei 20 °C gemessen wird. Die Viskositäten der Waschmittel in Pastenform, die wegen ihrer besonders hohen physikalischen Stabilität bevorzugt werden, gehen weit darüber hinaus.

Die erfindungsgemäßen Mittel sind in erster Linie für den Einsatz in der Textilwäsche bestimmt. Je nach Gehalt an Wirkstoffen können sie dabei als Alleinwaschmittel oder aber als Waschzusatzmittel eingesetzt werden. Sie eignen sich aber bei entsprechender Wahl der Wirkstoffe auch zur Reinigung von harten Oberflächen im Haushalt oder im gewerblichen Bereich. Bedingt durch die Stabilität der Suspensionen lassen sich die Mittel auch automatisch dosieren.

### Beispiele

Die im folgenden beschriebenen pastenförmigen Waschmittel A und B wurden in Ansätzen von je 50 g durch zusammenwiegen aller Komponenten und Homogenisierung der Gemische in einer keramischen Kugelmühle (Laufzeit 5 Minuten) hergestellt.

| Inhaltsstoffe | Gehalt in Gewichtsprozent | |
|---|---|---|
| | A | B |
| Kristallines schichtförmiges Disilikat (delta-Form) (SKS 6, Hoechst AG) | 19,1 | 21,1 |
| Nichtionisches Tensid Dehydol LST 80/20 (Henkel) | 10,5 | 18,0 |
| Polyethylenglykol 400 | 5,3 | 5,4 |
| C_{12/13}-Alkylbenzolsulfonat-Na (55 %ige wäßrige Paste) | 33,3 | 14,5 |
| Natriumperborattetrahydrat | 31,8 | 22,0 |
| Natriumcarbonat | ― | 9,0 |
| Acrylsäure-Maleinsäure-copolymerisat (Sokalan CP5, BASF) | ― | 5,0 |
| Talgfettsäure-Na-Seife | ― | 5,0 |

Beide Waschmittel wurden 4 Wochen bei 40 °C in geschlossenen Polyethylenbeuteln gelagert. Nach dieser Zeit waren keinerlei Anzeichen für eine Phasentrennung zu erkennen. Der Erhalt der kristallinen schichtförmigen Struktur des Disilikats ließ sich mit Hilfe der Röntgenreflexe nachweisen. Ein Verlust an Aktivsauerstoff konnte durch manganometrische Titration nicht festgestellt werden.

## Patentansprüche

1. Flüssiges oder pastenförmiges Waschmittel, enthaltend kristallines, schichtförmiges Natriumsilikat der allgemeinen Formel NaMSiₓO₂ₓ₊₁ · yH₂O, in der M Natrium oder Wasserstoff, x eine Zahl von 1,9 bis 4 und y eine Zahl von 0 bis 20 bedeuten, suspendiert in einer flüssigen Phase, die nichtionische Tenside der Formel R-(O-CH₂-CH₂-)ₙOH (I), in der R einen langkettigen primären oder sekundären Alkylrest mit 8 bis 20 C-Atomen und n eine Zahl zwischen 3 und 20 bedeuten, sowie gegebenenfalls organische Lösungsmittel aus der Gruppe der Glykole und Glykolether sowie Glycerin, und nicht mehr als 30 Gew.-%, bezogen auf das gesamte Mittel, an Wasser enthält.

2. Waschmittel nach Anspruch 1, in dem das kristalline, schichtförmige Natriumsilikat der Formel NaMSi₂O₅ · yH₂O entspricht.

3. Waschmittel nach Anspruch 2, in dem als kristallines, schichtförmiges Natriumsilikat die beta- und/oder die delta-Modifikation des Na₂Si₂O₅ enthalten ist.

4. Waschmittel nach einem der Ansprüche 1 bis 3, in dem der Wassergehalt nicht mehr als 20 Gew.-%, vorzugsweise nicht mehr als 10 Gew.-% beträgt.

5. Waschmittel nach einem der Ansprüche 1 bis 3, enthaltend
10 bis 50, vorzugsweise 20 bis 40 Gew.-% kristallines, schichtförmiges Natriumsilikat,
10 bis 60, vorzugsweise 10 bis 40 Gew.-% nichtionisches Tensid der Formel (I),
5 bis 30, vorzugsweise 10 bis 25 Gew.-% anorganisches Peroxid,
0 bis 30, vorzugsweise 0,5 bis 10 Gew.-% organisches Lösungsmittel,
0 bis 30, vorzugsweise 0,5 bis 20 Gew.-% Wasser und
0 bis 50, vorzugsweise 0,5 bis 20 Gew.-% an sonstigen üblichen
Waschmittelinhaltsstoffen.

6. Waschmittel nach Anspruch 5, in dem das nichtionische Tensid aus der Gruppe der Additionsprodukte aus 4 bis 10 mol Ethylenoxid und 1 Mol langkettigem Alkohol mit 10 bis 18 C-Atomen ausgewählt ist.

7. Waschmittel nach Anspruch 5, in dem das anorganische Peroxid aus der Gruppe Natriumperboratmonohydrat, Natriumpercarbonat und deren Mischungen ausgewählt ist.

8. Waschmittel nach Anspruch 5 in Pastenform.

## Claims

1. A liquid or paste-form detergent containing crystalline layer-form sodium silicate corresponding to general formula (I) NaMSiₓO₂ₓ₊₁·yH₂O, where M is sodium or hydrogen, x is a number of 1.9 to 4 and y is a number of 0 to 20, this silicate being suspended in a liquid phase containing nonionic surfactants corresponding to the formula R-(O-CH₂-CH₂-)ₙ OH (I), in which R is a long-chain primary or secondary alkyl radical containing 8 to 20 C atoms and n is a number of 3 to 20, and optionally organic solvents from the group of glycols, glycol ethers and glycerol, and no more than 30% by weight, based on the detergent as a whole, of water.

2. A detergent as claimed in claim 1, in which the crystalline layer-form sodium silicate corresponds to the formula NaMSiO₂O₅ · yH₂O.

3. A detergent as claimed in claim 2, in which the beta- and/or delta-modification of Na₂Si₂O₅ is present as the crystalline layer-form sodium silicate.

4. A detergent as claimed in any of claims 1 to 3, in which the water content is no more than 20% by weight and preferably no more than 10% by weight.

5. A detergent as claimed in any of claims 1 to 3 containing
10 to 50 and preferably 20 to 40% by weight crystalline layer-form sodium silicate,
10 to 60 and preferably 10 to 40% by weight nonionic surfactant corresponding to formula (I),
5 to 30 and preferably 10 to 25% by weight inorganic peroxide,
0 to 30 and preferably 0.5 to 10% by weight organic solvent,
0 to 30 and preferably 0.5 to 20% by weight water and
0 to 50 and preferably 0.5 to 20% by weight other typical detergent ingredients.

6. A detergent as claimed in claim 5 in which the nonionic surfactant is selected from the group of adducts of 4 to 10 mol ethylene oxide and 1 mol long-chain alcohol containing 10 to 18 carbon atoms.

7. A detergent as claimed in claim 5, in which the inorganlc peroxide is selected from the group consisting of sodium perborate monohydrate, sodium percarbonate and mixtures thereof.

8. A detergent as claimed in claim 5 in paste form.

## Revendications

1. Produit de lavage liquide ou pâteux contenant du silicate de sodium lamellaire et cristallin, de formule générale NaMSiₓO₂ₓ₊₁ · yH₂O dans laquelle M représente du sodium ou de l'hydrogène, x un nombre dans l'intervalle allant de 1,9 à 4 et y un nombre dans l'intervalle allant de 0 à 20, en suspension dans une phase liquide qui contient des tensio-actifs non ioniques de formule R-(O-CH₂-CH₂)ₙOH (I) dans laquelle R représente un résidu alkyle primaire ou secondaire à longue chaîne portant 8 à 20 atomes de C et n un nombre dans l'intervalle allant de 3 à 20, ainsi qu'éventuellement, des solvants organiques du groupe des glycols et des glycoléthers ainsi que de la glycérine, et pas plus de 30 % en poids d'eau, rapporté à la totalité du produit.

2. Produit de lavage selon la revendication 1, dans lequel le silicate de sodium lamellaire et cristallin, correspond à la formule NaMSi₂O₅ · yH₂O.

3. Produit de lavage selon la revendication 2, dans lequel le silicate de sodium lamellaire et cristallin contenu est la modification en bêta et/ou en delta de NaMSi₂O₅.

4. Produit de lavage selon l'une des revendications 1 à 3, dans lequel la teneur en eau ne dépasse pas 20 % en poids, de préférence 10 % en poids.

5. Produit de lavage selon l'une des revendications 1 à 3, contenant
10 à 50, de préférence 20 à 40 % en poids de silicate de sodium lamellaire et cristallin,
10 à 60, de préférence 10 à 40 % en poids de tensio-actif non ionique de formule (I),
5 à 30, de préférence 10 à 25 % en poids de peroxyde anorganique,
0 à 30, de préférence 0,5 à 10 % en poids de solvant organique,
0 à 30, de préférence 0,5 à 20 % en poids d'eau, et
0 à 50, de préférence 0,5 à 20 % en poids d'autres constituants usuels dans les produits de lavage.

6. Produit de lavage selon la revendication 5, dans lequel le tensio-actif non ionique est choisi dans le groupe des produits d'addition comprenant 4 à 10 moles d'oxyde d'éthylène et 1 mole d'alcool à longue chaîne portant 10 à 18 atomes de C.

7. Produit de lavage selon la revendication 5, dans lequel le peroxyde anorganique est choisi dans le groupe du monohydrate de perborate de sodium, du percarbonate de sodium et de leurs mélanges.

8. Produit de lavage selon la revendication 5 sous forme pâteuse.
